# NEUE EUROPÄISCHE PATENTSCHRIFT

(11) **EP 3 143 209 B2**
(45) Veröffentlichungstag und Bekanntmachung des Hinweises auf die Entscheidung über den Einspruch: **20.05.2026**
(45) Hinweis auf die Patenterteilung: 28.03.2018
(21) Anmeldenummer: 15725868.2
(22) Anmeldetag: 29.04.2015
(51) Int. Cl.: E01F 7/04

(54) **DYNAMISCHE STEINSCHLAG-SCHUTZBARRIERE**
DYNAMIC STONE CHIP PROTECTION BARRIER
BARRIÈRE DE PROTECTION DYNAMIQUE CONTRE LES CHUTES DE PIERRES

(30) Priorität: 14.05.2014 DE 202014102250 U
(43) Veröffentlichungstag der Anmeldung: 22.03.2017
(73) Patentinhaber: Trumer Schutzbauten GmbH, 5110 Oberndorf (AT)
(72) Erfinder: FULDE, Marcel, 8800 Thalwil (CH)
(74) Vertreter: Hoefer & Partner Patentanwälte mbB
(86) Internationale Anmeldenummer: PCT/IB2015/000591
(87) Internationale Veröffentlichungsnummer: WO 2015/173615

(56) Entgegenhaltungen:
- JP-A- 2002 180 422
- JP-A- 2004 019 369
- KR-A- 20120 083 874

## Beschreibung

Die Erfindung betrifft eine dynamische Schutzbarriere zum Schutz gegen insbesondere Steinschlag und andere Naturgefahren gemäß dem Oberbegriff des Anspruchs 1. Unter den Oberbegriff Steinschlag-Schutzbarrieren fallen Sicherungseinrichtungen vielfältiger Art wie gegen Schneerutsch, Maschinen, Eisschlag, Murgänge, Hangmuren, Rutschungen und dergleichen. Bei dynamischen Steinschlag-Schutzbarrieren werden Belastungen üblicherweise von dem Netz aufgenommen und über Tragseile an die Stützkonstruktion, deren Verankerung und seitlich angebrachte Energieaufnahmeelemente (so genannte Bremselemente) sowie an seitliche Verankerungen weitergeleitet bzw. abgegeben.

In der JP 2004 019369 A und KR 2012 0083874 A sind dynamische Steinschlag-Schutzbarrieren gemäß dem Oberbegriff des Patentanspruchs 1 beschrieben. Bei diesen bekannten Schutzbarrieren sind die im wesentlichen senkrecht zu den Tragseilen verlaufenden Zugelemente im wesentlichen mittig zwischen benachbarten Stützträgern angeordnet, so dass im Belastungsfall die Stützträger an den Stellen, an denen die Tragseile befestigt sind, erhöhten Knickbelastungen ausgesetzt sind. Gemäß JP 2004 019369 A sind die Zugelemente an den Tragseilen mittels Klemmen festgeklemmt.

Derartige Schutzbarrieren enthalten gemäß EP 1 516 964, DE 10 2006 013 526, FR 2 414 586 A1 und JP 2014-058842 A obere und untere Netz-Tragseile, die mittels Halterungen direkt an den Stützträgern bzw. einer Stützkonstruktion geführt bzw. befestigt sind und Kontaktpunkte mit der Stützkonstruktion haben.

In der JP 1995 7279126 A ist ein Steinschlag-Schutzzaun beschrieben, enthaltend
- im Boden verankerte Pfosten (41), mit daran befestigten Ösen,
- die Ösen durchlaufende Horizontalseile (42),
- vertikal verlaufende, die Horizontalseile (42) kreuzende Ketten (10), die zwischen benachbarten Pfosten (41) angeordnet sind,
- ösenförmige Befestigungselemente (30), mit denen die Ketten (10) an dem oberen Horizontalseilen (42) festgeklemmt sind,
- ösenförmige Befestigungselemente (20), die von den übrigen Horizontalseilen (42) frei beweglich durchlaufen werden.

Es ist kein Maschennetz vorhanden. Infolge Fehlens eines Maschennetzes ist dieser bekannte Steinschlag-Schutzzaun nur zum Schutz gegen große Felsbrocken geeignet, die größer sind als der Abstand zwischen benachbarten Horizontalseilen 42, woraus sich auch erklärt, dass als die Horizontalseile kreuzenden Vertikalelementen Vertikalketten zur Verhinderung einer Vergrößerung des Abstandes zwischen benachbarten Horizontalseilen anstelle von Vertikalseilen verwendet werden.

Bei in der EP 1 911 884 A1 und der EP 1 500 747 A1 beschriebenen Steinschlag-Schutzbarrieren sind zusätzlich zu oberen und unteren Netz-Tragseilen noch zwei bzw. drei weitere mittlere Tragseile vorgesehen, die mittels Halterungen direkt an den Stützträgern bzw. der Stützkonstruktion befestigt sind bzw. angreifen. Diese direkt an den Stützträgern bzw. der Stützkonstruktion angreifenden Tragseile führen bei einer Steinschlag- bzw. sonstigen Netzbelastung zu einer hohen Knickbelastung der Stützträger im Bereich der die mittleren Tragseile führenden Halterungen bzw. Kontaktpunkte der mittleren Tragseile an den Stützträgern.

Der Erfindung liegt die Aufgabe zugrunde, eine Schutzbarriere, die neben unteren und oberen das Netz tragenden Tragseilen mindestens ein weiteres mittleres Tragseil aufweist, so zu gestalten, dass im Fall einer Steinschlag- bzw. Netzbelastung die zusätzliche Knickbelastung der Stützträger vermieden werden.

Zur Lösung dieser Aufgabe ist die erfindungsgemäße dynamische Schutzbarriere gekennzeichnet durch die Merkmale des Kennzeichens des Anspruchs 1.

Bei einer Netzbelastung kann ein Teil der Belastung direkt von den zusätzlichen mittleren Tragseilen an die Verankerung der Stützträger abgegeben bzw. weitergeleitet werden, so dass der Stützträger ausschließlich eine zusätzliche Druckbelastung und keine Knickbelastung erfährt. Ein zusätzlicher Vorteil besteht darin, dass der Stützträger bei gleicher Belastbarkeit verglichen mit bekannten Stützträgern schlanker, d.h. kompakter dimensioniert werden kann. Bevorzugte Ausführungsformen der Erfindung sind in den Unteransprüchen behandelt.

Die erfindungsgemäße Steinschlag-Schutzbarriere kann zusätzliche mit Bremselementen versehene Bremsseile aufweisen, wie es in der DE 10 2006 013 526 beschrieben ist.

Die Erfindung wird im Folgenden anhand der Zeichnung näher beschrieben:
Figur 1 zeigt in schematisierter Darstellung einen Ausschnitt der erfindungsgemäßen dynamischen Schutzbarriere bzw. Schutz- und Sicherungseinrichtung;
Figur 2 zeigt als Schnittansicht die Kontaktstellezwischen einem Tragseil und einem senkrecht zu dem Tragseil verlaufenden Zugelement.

Die erfindungsgemäße dynamische Steinschlag-Schutzbarriere ist gemäß den Merkmalen des Anspruchs 1 ausgeführt. Die Zugelemente 6 sind entweder nur
- an den äußeren Stützträgern 3,
- an mehreren Stützträgern 3 oder
- an sämtlichen Stützträgern 3
der Schutzbarriere angebracht bzw. befestigt.

Jedes Zugelement 6 ist vorzugsweise als Zugseil, Kette oder Stahlband ausgebildet, dessen bzw. deren Enden ausschließlich oben und unten an dem Stützträger 3 angebracht bzw. befestigt sind. Die Kontaktstellen sind als Ösen ausgebildet, die an dem Zugelement 6 angebracht sind.

Die Zugelemente 6 sind vorzugsweise länger als der jeweilige Stützträger 3.

Die vorzugsweise als Ringe ausgebildeten, vorzugsweise auch schellenförmigen Ösen 7 sind an dem Zugelement 6 festgeklemmt, das die Öse 7 vorzugsweise im Wesentlichen bogenförmig umgibt, wobei ein die Öse 7 im Wesentlichen bogenförmig umschließender Bügel 8 mit dem Zugelement 6 verspannbar ist, so wie es in Figur 2 dargestellt ist.

Jeder Stützträger 3 ist vorzugsweise verschwenkbar, d.h. kippbar an der Bodenverankerung 4 befestigt.

In Abhängigkeit von den örtlichen Anforderungen können die Stützträger auch fest eingespannt sein, siehe z.B. DE 20 2013 103 524.

An den oberen Enden der Stützträger 3 greift in der Regel mindestens ein Rückhalteseil 2 an, das mit seinem Ende an einer Bodenverankerung befestigt ist.

Die Tragseile 1, 11 und 21 sind vorzugsweise talseitig an der durch die Stützträger 3 gebildeten Stützkonstruktion angeordnet.

## Patentansprüche

1. Dynamische Steinschlag-Schutzbarriere zum Schutz vor Steinschlag oder anderen Naturgefahren, enthaltend
- mehrere jeweils an einer Bodenverankerung (4) befestigte Stützträger (3),
- ein zwischen den Stützträgern (3) aufgehängtes Maschennetz (5),
- ein oberes, entlang des oberen Randes des Maschennetzes (5) verlaufendes Netz-Tragseil (1), das mit den Stützträgern (3) jeweils eine Kontaktstelle aufweist,
- ein unteres, entlang des unteren Randes des Netzes (5) verlaufendes Netz-Tragseil (11), das mit den Stützträgern jeweils eine Kontaktstelle aufweist,
- mindestens ein mittleres Tragseil (21), sowie
- im Wesentlichen senkrecht zu jedem mittleren Tragseil (21) verlaufende Zugelemente (6),
- die nur mit ihren oberen und unteren Enden an einem Stützträger (3) befestigt sind und mit jedem mittleren Tragseil (21) eine Kontaktstelle (7) haben und relativ zu den mittleren Tragseilen (21) verschieblich sind,
**dadurch gekennzeichnet, dass** die Kontaktstellen der mittleren Tragseile (21) mit den Zugelementen (6) durch an jedem Zugelement (6) angebrachte Ösen (7) gebildet sind, die von den mittleren Tragseilen (21) frei verschieblich durchlaufen werden.

2. Dynamische Schutzbarriere nach Anspruch 1, **dadurch gekennzeichnet, dass** das einzelne Zugelement (6) länger ist als der Stützträger (3),

3. Dynamische Schutzbarriere nach Anspruch 1, **dadurch gekennzeichnet, dass** jede Öse (7) an dem Zugelement (6) festgeklemmt ist.

4. Dynamische Schutzbarriere nach Anspruch 3, **dadurch gekennzeichnet, dass** jedes Zugelement (6) die Öse (7) im Wesentlichen bogenförmig umgibt, und dass ein die Öse (7) im Wesentlichen halbkreisförmig umschließender Bügel (8) vorgesehen ist, der mit dem Zugelement (6) verspannbar ist.

5. Dynamische Schutzbarriere nach einem der Ansprüche 1 bis 4, **gekennzeichnet durch** an den äußeren Stützträgern (3) der Schutzbarriere angebrachte Zugelemente.

6. Dynamische Schutzbarriere nach einem der Anspruch 1 bis 5, **gekennzeichnet durch** an mehreren Stützträgern (3) der Schutzbarriere angebrachte Zugelement (6)

7. Dynamische Schutzbarriere nach einem der Ansprüche 1 bis 6, **dadurch gekennzeichnet**, das jedes Zugelement (6) im Bereich seiner an dem Stützträger (3) befestigten Enden eine Kontaktstelle in Form einer Öse (7) für das obere Tragseil (1) und das untere Tragseil (11) hat, wobei die Öse (7) vom oberen bzw. unteren Tragseil (1, 11) durchlaufen wird.

8. Dynamische Schutzbarriere nach einem der Ansprüche 1 bis 6, **dadurch gekennzeichnet, dass** die Tragseile (1, 11, 21) talseitig zur durch die Stützträger (3) gebildeten Stützkonstruktion mittels Zugelementen und Ösen geführt sind.

9. Dynamische Schutzbarriere nach Anspruch 1, **dadurch gekennzeichnet, dass** die Stützträger (3) schwenkbar an den Bodenverankerungen (4) befestigt sind.

10. Dynamische Schutzbarriere nach einem der Ansprüche 1 bis 9, **dadurch gekennzeichnet, dass** die Stützträger (3) starr an den Bodenverankerungen (4) befestigt sind.

11. Dynamische Schutzbarriere nach einem der Ansprüche 1 bis 10, **gekennzeichnet durch** mindestens ein mit einem Ende vorzugsweise am oberen Ende jedes Stützträgers (3) angreifendes Rückhalteseil (2), das mit seinem anderen Ende an einer Bodenverankerung verankert ist.

12. Dynamische Schutzbarriere nach einem der Ansprüche 1 bis 11, **dadurch gekennzeichnet, dass** sie mindestens zwei mittlere Tragseile (21) enthält.

13. Dynamische Schutzbarriere nach einem der Ansprüche 8 bis 12, **gekennzeichnet durch** mindestens eine Seilrolle als Führung für die von den Zugelementen (6) geführten Tragseile (1, 11, 21).

## Claims

1. Dynamic rockfall protection barrier for protection against rockfall or other natural hazards, comprising
- a plurality of support beams (3) fastened in each case to a ground anchorage (4),
- a mesh net (5) suspended between the support beams (3),
- an upper net support cable (1) running along the upper edge of the mesh net (5), which has a contact point in each case with the support beams (3),
- a lower net support cable (11) running along the lower edge of the net (5), which has a contact point in each case with the support beams,
- at least one central support cable (21), and
- tension elements (6) running substantially perpendicularly to each central support cable (21),
- which are fastened to a support beam (3) only with their upper and lower ends and have a contact point (7) with each central support cable (21) and are displaceable relative to the central support cables (21),
**characterized in that** the contact points of the central support cables (21) with the tension elements (6) are formed by eyelets (7) which are attached to each tension element (6) and through which the central support cables (21) pass in a freely displaceable manner.

2. Dynamic protection barrier according to Claim 1, **characterized in that** the individual tension element (6) is longer than the support beam (3).

3. Dynamic protection barrier according to Claim 1, **characterized in that** each eyelet (7) is clamped firmly to the tension element (6).

4. Dynamic protection barrier according to Claim 3, **characterized in that** each tension element (6) surrounds the eyelet (7) in a substantially arcuate manner, and **in that** a bracket (8) which surrounds the eyelet (7) in a substantially semicircular manner is provided and can be braced with the tension element (6).

5. Dynamic protection barrier according to one of Claims 1 to 4, **characterized by** tension elements which are attached to the outer support beams (3) of the protection barrier.

6. Dynamic protection barrier according to one of Claims 1 to 5, **characterized by** tension elements (6) which are attached to a plurality of support beams (3) of the protection barrier.

7. Dynamic protection barrier according to one of Claims 1 to 6, **characterized in that** each tension element (6) has, in the region of its ends fastened to the support beam (3), a contact point in the form of an eyelet (7) for the upper support cable (1) and the lower support cable (11), wherein the upper or lower support cable (1, 11) passes through the eyelet (7).

8. Dynamic protection barrier according to one of Claims 1 to 6, **characterized in that** the support cables (1, 11, 21) are guided on the valley side to the support construction formed by the support beams (3) by means of tension elements and eyelets.

9. Dynamic protection barrier according to Claim 1, **characterized in that** the support beams (3) are fastened pivotably to the ground anchorages (4).

10. Dynamic protection barrier according to one of Claims 1 to 9, **characterized in that** the support beams (3) are fastened rigidly to the ground anchorages (4).

11. Dynamic protection barrier according to one of Claims 1 to 10, **characterized by** at least one retaining cable (2) which engages with one end preferably at the upper end of each support beam (3) and is anchored with its other end to a ground anchorage.

12. Dynamic protection barrier according to one of Claims 1 to 11, **characterized in that** it contains at least two central support cables (21).

13. Dynamic protection barrier according to one of Claims 8 to 12, **characterized by** at least one cable pulley as a guide for the support cables (1, 11, 21) guided by the tension elements (6).

## Revendications

1. Barrière dynamique pour la protection contre les chutes de pierres ou d'autres risques naturels, comprenant
- plusieurs poutres de soutien (3) fixées chacune à un ancrage au sol (4),
- un filet à mailles (5) suspendu entre les poutres de soutien (3),
- un câble de support de filet supérieur (1) s'étendant le long du bord supérieur du filet à mailles (5), qui présente chacun un point de contact avec les poutres de soutien (3),
- un câble de support de filet inférieur (11) s'étendant le long du bord inférieur du filet (5), qui présente chacun un point de contact avec les poutres de soutien,
- au moins un câble de support central (21), ainsi que
- des éléments de traction (6) s'étendant sensiblement perpendiculairement à chaque câble de support central (21),
- qui sont fixés seulement par leurs extrémités supérieure et inférieure à une poutre de soutien (3) et qui ont un point de contact (7) avec chaque câble de support central (21) et qui peuvent être déplacés par rapport aux câbles de support centraux (21),
**caractérisé en ce que** les points de contact des câbles de support centraux (21) avec les éléments de traction (6) sont formés par des oeillets (7) montés sur chaque élément de traction (6), qui sont traversés de manière librement déplaçable par les câbles de support centraux (21).

2. Barrière dynamique selon la revendication 1, **caractérisée en ce que** l'élément de traction individuel (6) est plus long que la poutre de soutien (3).

3. Barrière dynamique selon la revendication 1, **caractérisée en ce que** chaque oeillet (7) est serré sur l'élément de traction (6).

4. Barrière dynamique selon la revendication 3, **caractérisée en ce que** chaque élément de traction (6) entoure l'oeillet (7) sensiblement en forme d'arc, et **en ce qu'**il est prévu un étrier (8) entourant l'oeillet (7) sensiblement en forme de demi-cercle, qui peut être serré avec l'élément de traction (6).

5. Barrière dynamique selon l'une quelconque des revendications 1 à 4, **caractérisée par** des éléments de traction montés sur les poutres de soutien extérieures (3) de la barrière.

6. Barrière dynamique selon l'une quelconque des revendications 1 à 5, **caractérisée par** un élément de traction (6) monté sur plusieurs poutres de soutien (3) de la barrière.

7. Barrière dynamique selon l'une quelconque des revendications 1 à 6, **caractérisée en ce que** chaque élément de traction (6) a, dans la région de ses extrémités fixées à la poutre de soutien (3), un point de contact sous la forme d'un oeillet (7) pour le câble de support supérieur (1) et le câble de support inférieur (11), l'oeillet (7) étant traversé par le câble de support supérieur ou inférieur (1, 11).

8. Barrière dynamique selon l'une quelconque des revendications 1 à 6, **caractérisée en ce que** les câbles de support (1, 11, 21) sont guidés côté vallée vers la construction de soutien formée par les poutres de soutien (3) au moyen d'éléments de traction et d'oeillets.

9. Barrière dynamique selon la revendication 1, **caractérisée en ce que** les poutres de soutien (3) sont fixées de manière pivotante aux ancrages au sol (4).

10. Barrière dynamique selon l'une quelconque des revendications 1 à 9, **caractérisée en ce que** les poutres de soutien (3) sont fixées de manière rigide aux ancrages au sol (4).

11. Barrière dynamique selon l'une quelconque des revendications 1 à 10, **caractérisée par** au moins un câble de retenue (2) venant en prise par une extrémité de préférence à l'extrémité supérieure de chaque poutre de soutien (3), qui est ancré par son autre extrémité à un ancrage au sol.

12. Barrière dynamique selon l'une quelconque des revendications 1 à 11, **caractérisée en ce qu'**elle contient au moins deux câbles de support centraux (21).

13. Barrière dynamique selon l'une quelconque des revendications 8 à 12, **caractérisée par** au moins une poulie de câble en tant que guide pour les câbles de support (1, 11, 21) guidés par les éléments de traction (6).
